# NEUE EUROPÄISCHE PATENTSCHRIFT

(11) **EP 0 120 234 B2**
(45) Veröffentlichungstag und Bekanntmachung des Hinweises auf die Entscheidung über den Einspruch: **29.04.1992**
(45) Hinweis auf die Patenterteilung: 28.12.1988
(21) Anmeldenummer: 84101164.6
(22) Anmeldetag: 04.02.1984
(51) Int. Cl.: E04D 3/24, E04D 3/362

(54) **Dachbelagplatten**
Roof covering panels
Panneaux pour couverture de toit

(30) Priorität: 18.04.1983 ZA 832689; 29.03.1983 ZA 832205
(43) Veröffentlichungstag der Anmeldung: 03.10.1984
(73) Patentinhaber: Schenach, Wilfried Josef, Arcadia Pretoria Transvaal (ZA)
(72) Erfinder: Schenach, Wilfried Josef, Arcadia Pretoria Transvaal (ZA)
(74) Vertreter: Goddar, Heinz J., Dr.

(56) Entgegenhaltungen:
- BE-A- 539 549
- DE-A- 2 946 514
- DE-B- 1 055 219
- FR-A- 1 274 623
- FR-A- 1 336 774
- FR-A- 2 253 898
- GB-A- 896 611
- US-A- 3 511 011
- US-A- 4 266 385
- US-A- 4 269 012
- "Loading and Metallurgical Tests on Craft-Lock (R) Roof Sheeting" von A. Koursaris, Johannesburg, März 1987.

## Beschreibung

Die Erfindung betrifft eine Dacheindeckung mit profilierten Dachplatten nach dem Oberbegriff des Hauptanspruchs, wie sie aus der US-A-42 66 385 bekannt ist.

Eine vergleichbare Dacheindeckung ist aus der FR-A-2 253 898 bekannt.

Die aus der US-A-42 66 386 vorbekannte Dacheindeckung ist bezüglich der Dichtigkeit im Bereich der ineinander eingreifenden Kantenprofilierungen der Dachplatten derart ausgebildet, dass hier eine Kante der einen Kantenprofilierung gegen einen Abschnitt der anderen Kantenprofilierung anliegt. Es wird dabei eine von den Elementen der Kantenprofilierungen definierte Luftkammer gebildet.

Der Erfindung liegt die Aufgabe zugrunde, die Kantenprofilierungen von Dachplatten derart auszubilden, dass eine bessere Dichtigkeit gewährleistet ist.

Erfindungsgemäss wird diese Aufgabe durch die im kennzeichnenden Teil des Anspruchs 1 angegebenen Merkmale gelöst. Die Unteransprüche geben vorteilhafte Ausgestaltungen der Erfindung an.

Die Erfindung wird im folgenden anhand einer Zeichnung erläutert. Dabei zeigt:
Fig. 1 eine perspektivische Darstellung eines bevorzugten Ausführungsbeispiels der Erfindung,
Fig. 2 eine perspektivische Ansicht in vergrössertem Massstab;
Fig. 3 eine Perspektivansicht einer Variante einer Befestigungsschelle, und
Fig. 4 eine Perspektivansicht aneinander angrenzender DachplaHen bei einem zweiten Ausführungsbeispiel der Erfindung.

Fig. 1 zeigt eine Dachplatte 10 für Dächer langer Spannweite, bei denen der Abstand zwischen den Pfetten bis zu 1,5 m bis 2 m betragen kann. Die Platte 10 besitzt zwei Wellensattel 14, die von Profiltälern 12 begrenzt werden und mit ersten Kantenprofilierungen 16 und zweiten Kantenprofilierungen 18 versehen sind. Zwischen mehreren Wellen 14 bzw. diesen und den Kantenprofilierungen 16 bzw. 18 befinden sich kleinere Versteifungsrippen 20.

Die erste Kantenprofilierung 16 besitzt einander gegenüberliegende Kantenflanken 22, 24, die nach oben geneigt aufeinanderzustreben. Die Kantenflanken 22, 24 sind umgebogen und bilden einen Eingriffsflansch 26, der sich von den ersten Kantenflanken 22, 24 aus nach innen erstreckt. An der Basis der Kantenflanke 24 befindet sich ein nach oben gerichteter Steg 30, der eine Wasserablaufrinne bildet.

Die zweite Kantenprofilierung 18 besitzt eine Kantenflanke 32, eine Sattelfläche 34, die sich von der Kantenflanke 32 nach aussen hin erstreckt und einen zurückgebogenen Flansch 36, an den sich ein nach aussen weisend umgebogener Abschnitt 38 anschliesst. Zwischen der Sattelfläche 34 und dem rückgebogenen Flanschteil 36 entsteht eine Eingriffsrille.

Fig. 2 zeigt, wie die Dachplatte 10 auf eine mit Dachpfetten 40 versehene Dachstuhlkonstruktion, die sich quer zu den Wellen der Dachplatte erstreckt, montiert wird. Dachplatten 60 und 70 werden an der Dachpfette 40 mittels einer Befestigungsschelle 50 (die auch wie in Fig. 3 gezeigt ausgebildet sein kann) und eines Hakenbolzens 61 befestigt. Die Kantenprofilierung der Dachplatte 60 besitzt eine geneigte Kantenflanke 62, einen Eingriffsflansch 66 und eine im wesentlichen senkrecht verlaufende Kantenflanke 64. Der Eingriffsflansch 66 ist in Bezug auf die Kantenflanke 64 um 105° umgebogen und somit zum Profiltal der Platte hin nach unten geneigt. Ein aufwärts ragender Steg 68 am freien Ende der Kantenflanke 64 bildet eine Wasserablaufrille. Die Kantenprofilierung der Dachplatte 70 besitzt eine geneigte Kantenflanke 72, einen Wellensattel 74, einen zurückgebogenen Flansch 76 und einen umgebogenen Abschnitt 78.

Die Sattelfläche 74 erstreckt sich im wesentlichen parallel zu den Wellentälern der Dachplatten 60 und 70. Die Eingriffsrille zwischen der Sattefläche 74 und dem umgebogenen Flansch 76 nimmt den Eingriffsflansch 66 der benachbarten Dachplatte 60 mit federnd angespanntem festen Sitz auf.

Bei der Montage der Platte 70 hält man diese zunächst mit der Kante nach unten geneigt, bringt den Flansch 66 mit der Eingriffsrille in Eingriff, schwenkt dann die Platte 60, bis sie parallel zur Platte 60 liegt und schiebt sie sodann von der Platte 60 so weg, das der Abschnitt 78 an der Kantenflanke 62 zur Anlage kommt. Es ergeben sich so Luftkammern A und B mit verhältnismässig grossem Querschnitt. Diese unterbrechen die Kapillarwirkung, wodurch das Eindringen von Wasser verhindert wird.

Die Verwendung einer Befestigungsschelle zur Befestigung der Dachplatten an der Dachkonstruktion ermöglicht es den Dachplatten, sich unter dem Einfluss von Temperaturänderungen auszudehnen bzw. zu schrumpfen, ohne dass auf die Befestigungsteile erhebliche Kräfte einwirken. Die Befestigungsschelle 59 stellt eine Variante dar, die in den Steg 68 einhakt.

Fig. 3 zeigt eine Befestigungsschelle 50 mit einem Basisteil 52 und zwei zur Befestigung an der Dachkonstruktion dienenden Löchern 53, einer nach oben gerichteten Fläche 54 und einem Klammerteil 56 mit einem zurückgebogenen Steg 58, der eine Eingriffsrille bildet, die den Eingriffsflansch 26 einer Kantenprofilierung aufnimmt.

Fig. 4 zeigt ein Ausführungsbeispiel ohne Befestigungsschellen. In dieser Abbildung wird eine Kantenprofilierung 116 einer Dachplatte an der Pfette 40 mittels eines durch ein Basisteil 28 getriebenen Nagels 42 befestigt. Ggf. kann man auch an Stelle des Nagels 42 und der hölzernen Dachpfette 40 in an sich bekannter Weise eine Metallprofilpfette und Hakenbolzen verwenden. Die Kantenprofilierung einer angrenzenden Dachplatte ist in die bereits am Dachstuhl befestigte zuerst genannte Dachplatte eingehakt, wobei die vom zurückgebogenen Flansch 136 gebildete Eingriffsrille mit dem Eingriffsflansch 126 der Kantenprofilierung der benachbarten Dachplatte in Eingriff gebracht ist. Der umgebogene Abschnitt 138 liegt an der Flanke 122 an und bildet mit dieser und der unteren Fläche des umgebogenen Eingriffsflansches 126 eine Luftkammer B, die ausreichend gross ist, um eine Kapillarwirkung zu vermeiden. Der Eingriffsflansch 126 bildet mit der Sattelfläche 134 eine zweite Luftkammer A aus, die ein Durchtritt von Wasser weiter entgegenwirkt. In diesem Raum zwischen dem umgebogenen Flansch 126 und dem Wellensattel 134 kann eine Dichtungsmasse 46 eingebracht sein.

Das Basisteil 28 ist mit einem umgebogenen Steg 29 versehen und bildet so eine Wasserablaufrille.

## Patentansprüche

1. Dacheindeckung mit langgestreckten, in Querrichtung profilierten Dachplatten (10,60,70) mit je mindestens einem längsgerichteten Wellensattel (14) und an diese(n) anschließenden Profiltälern (12) und ersten (16) und zweiten (18) Kantenprofilierungen längs entgegengesetzter Kanten der Platte (10,60,70), wobei die erste Kantenprofilierung (16) einander gegenüberliegende erste und zweite Kantenflanken (22,24; 62,64; 122,124) besitzt, die miteinander einen sich von der ersten Kantenflanke (22,62,122) nach innen zur zweiten Kantenprofilierung (18) gerichtet erstreckenden, umgebogenen Eingriffsflansch (26,66,126) bildend verbunden sind, welcher zum Profiltal (12) der Dachplatte hin nach unten geneigt verläuft, während die zweite Kantenprofilierung (18) eine dritte Kantenflanke (32,72,132) besitzt, an die sich eine Sattelfläche (34,74,134) nach außen ragend anschließt, die mit einem unter Bildung einer Eingriffsrille nach unten zurückgebogenen, nach innen weisenden Flansch (36,76,136) versehen ist, dadurch gekennzeichnet,
daß die Kantenflanken (22,24;62,64;122,124) der ersten Kantenprofilierung (16) miteinander ein umgekehrtes "V" bilden,
daß sich am freien Ende des zurückgebogenen Flansches (36,76,136) der zweiten Kantenprofilierung (18) ein von der Sattelflache (34,74,134) weg nach unten und von der ersten Flanke (22,62,122) der ersten Kantenprofilierung (16) der benachbarten Platte weg nach außen weisend umgebogener Abschnitt (38,78,138) anschließt, der federnd gegen die erste Flanke (22,62,122) der ersten Kantenprofilierung (16) der benachbarten Platte anliegt, wobei die Eingriffsrille den Eingriffsflansch (26,66,126) der benachbarten Platte derart mit federnd angespannten festen Sitz aufnimmt, daß zwei voneinander getrennte Kammern (A,B) gebildet werden, und
daß die zweite Kantenflanke (24,64,124) der ersten Kantenprofilierung (16) einen nach oben gerichteten Steg (30,68,29) längs der äußeren Unterkante zur Bildung einer Wasserablaufrinne besitzt.

2. Dacheindeckung gemäß Anspruch 1, gekennzeichnet durch Befestigungsschellen (80,50) zur Befestigung der Dachplatte (10) an Pfetten oder dergleichen einer Dachstuhlkonstruktion, wobei die Befestigungsschellen (80,50) jeweils ein Klammerteil (58) besitzen zum Eingriff in die Eingriffsrille der ersten Kantenprofilierung (16).

3. Dacheindeckung nach Anspruch 1, gekennzeichnet durch ein zur Befestigung dienendes Basisteil (28) zwischen der zweiten Kantenflanke (12), der ersten Kantenprofilierung (16) und dem Steg (29).

## Claims

1. A roof covering comprising elongate trasversely profiled roff panele (10, 60, 70) each having at least one longitudinal corrugation creet (14) merging into profiled throughs or valleys (12) and first edge profilings (16) and second edge profilings (18) along opposite edges of the panel (10, 60, 70), the first edge profiling (16) having opposite first end second edge flanks (22, 24, 62, 64; 122, 124) interconnected to form a bent-round catch flange (26, 66, 126) which extends inwards from the first edge flank (22, 62, 122) to the second edge profiling (18) and which extends at a downwards inclination toward the through or valley (12), said second edge profiling (18) having a third edge flank (32, 72, 132) into which and outwardly extending crest surface (34, 74, 134) merges comprising an inwardly extending flange (36, 76, 136) bent back downwardly to bound a catch groove, characterised in that
said edge flanks (22, 24; 62, 64; 122, 124) of said first edge profiling (16) form an inverted "v",
the free end of the bent-back flange (36, 76, 136) of the second edge profiling (18) merges into a part (38, 78, 138) which extends downwardly away from the crest surface (34, 74, 134) and outwardly away from the first flank (22, 62, 122) of the first edge profiling (16) of the adjacent panel and which bears resiliently on the first flank (22, 62, 122) of the first edge profiling (16) of the adjacent panel, the catch groove so receiving with a resiliently clamped tight fir the catch flange (26, 66, 126) of the adjacent panel that two separated chambers (A, B are formed, and
the second edge flank (24, 64, 124) of the first edge profiling (16) has an upwardly directed web (30, 68, 29) along the outer bottom edge to form a drip gutter.

2. A roof coverting according to claim 1, characterised by securing clips (80, 50) to secure the panel (10) to purling of the like of a roof structure, the clips (80, 50) each having a gripper part (58) adapted to engage in the catch groove of the first edge profiling (16).

3. A roof covering according to claim 1, characterised by a fixing base (28) between said second edge flank (12), said first edge profiling (16) and the web (29).

## Revendications

1. Couverture de toit par plaques de couverture (10, 60,70) s'étendant en longueur, profilées transversalement, ayant chacune au moins une protubérence arrondie ondulée (14) longitudinale et des creux profilés (12) rattachés à celle-ci, et un premier (16) et un second (18) profilé de bord le long des bords opposés de la plaque (10, 60, 70 ), le premier profilé de bord (16) possédant des premier et deuxième flancs de bord (22, 24 ; 62, 64 ; 122, 124) se faisant face, et qui sont reliés l'un à l'autre en formant une bride d'engagement (26, 66, 126) recourbée s'étendant du premier flanc de bord (22, 62, 122) vers l'intérieur en direction du second profilé de bord (18) et étant incliné vers le creux profilé (12) de la plaque de couverture voisine, tandis que le second profilé de bord (18) possède un troisième flanc de bord (32, 72, 132) auquel se rattache, en s'élevant vers l'extérieur, une surface protubérente arrondie (34, 74, 134) qui est munie d'une bride (36, 76, 136) tournée vers l'intérieur et repliée vers l'intérieur en formant une rainure d'engagement, caractérisée par le fait que
les flancs de bord (22, 24 ; 62, 64 ; 122, 124) du premier profilé de bord (16) forment ensemble un "V" retourné,
qu'à l'extrémité libre de la bride repliée (36, 76, 136) du second profilé de bord (18), se raccorde un tronçon (38, 78, 138) replié, se dirigeant vers le bas en s'écartant de la surface protubérente arrondie (34, 74, 134) et se dirigeant vers l'extérieur en s'écartant du premier flanc (22, 62, 122) du premier profilé de bord (16) de la plaque voisine, tronçon qui s'applique élastiquement contre le premier flanc (22, 62, 122) du premier profilé de bord (16) de la plaque voisine, la rainure d'engagement de la bride d'engagement (26, 66, 126) de la plaque voisine étant munie d'appuis fixes tendus élastiquement tels que sont formées deux chambres (A,B) séparées l'une de l'autre, et
que le deuxième flanc de bord (24, 64, 124) du premier profilé de bord (16) comporte, le long du bord inférieur externe, une nervure (30, 68, 29) dirigée vers le haut pour former une rainure d'écoulement d'eau.

2. Couverture de toit selon la revendication 1, caractérisée par des étriers de fixation (80, 50) pour fixer la plaque de couverture (10) à des pannes ou analogues d'une construction de comble, les étriers de fixation (80, 50) comportant chacun une partie agrafe (58) pour s'engager dans la rainure d'engagement du premier profilé de bord (16).

3. Couverture de toit selon la revendication 1, caractérisée par une partie base (28) faisant office de fixation entre le deuxième flanc de bord (12), le premier profilé de bord (16) et la nervure (29).
